# EUROPÄISCHE PATENTSCHRIFT

(11) **EP 3 157 794 B1**
(45) Veröffentlichungstag und Bekanntmachung des Hinweises auf die Patenterteilung: **18.07.2018**
(21) Anmeldenummer: 15756901.3
(22) Anmeldetag: 28.08.2015
(51) Int. Cl.: B61D 17/10, F16K 15/14

(54) **SCHIENENFAHRZEUG MIT EINER ENTWÄSSERUNGSVORRICHTUNG AUFWEISENDEN UNTERBODENPLATTE**
RAIL VEHICLE COMPRISING A LOWER BASE PLATE HAVING A DRAINAGE DEVICE
VÉHICULE FERROVIAIRE COMPORTANT UNE PLAQUE DE PLANCHER POURVUE D'UN DISPOSITIF D'ÉCOULEMENT

(30) Priorität: 04.09.2014 DE 102014217733
(43) Veröffentlichungstag der Anmeldung: 26.04.2017
(73) Patentinhaber: Siemens Aktiengesellschaft, 80333 München (DE)
(72) Erfinder: BUCHHOLZ-STIEGLITZ, Anja, 46535 Dinslaken (DE); CALOMFIRESCU, Mihail, 45359 Essen (DE)
(86) Internationale Anmeldenummer: PCT/EP2015/069725
(87) Internationale Veröffentlichungsnummer: WO 2016/034505

(56) Entgegenhaltungen:
- EP-A1- 1 683 742
- CN-U- 203 637 833
- DE-A1-102008 007 748

## Beschreibung

Die Erfindung bezieht sich auf ein Schienenfahrzeug mit einer Unterbodenplatte, die mit wenigstens einem durchgehenden Entwässerungsloch zum Abführen von auf der Unterbodenplatte gesammelter Flüssigkeit ausgestattet ist. Zum technischen Umfeld wird auf die CN 203637833 U verwiesen. Insbesondere bei Schienenfahrzeugen zur Personenbeförderung kommt es vor, dass Flüssigkeiten, wie verschüttete Getränke, flüssige Reinigungsmittel, sich auf der Unterbodenplatte des Schienenfahrzeugs ansammeln. Dies kann eine Korrosion der Unterbodenplatte des Schienenfahrzeugs bewirken. Um solches zu verhindern, müssen angesammelte Flüssigkeiten auf der Unterbodenplatte aus dem Schienenfahrzeug abgeführt werden. Dabei kommt es vor allem bei Hochgeschwindigkeits-Schienenfahrzeugen darauf an, dass eine Druckdichtigkeit der Wagenkästen nach der Norm UIC 660 erfüllt sein muss.

Zur Entwässerung von Unterbodenplatten in Schienenfahrzeugen ist es bekannt, eine Mehrzahl, die Unterbodenplatte durchdringende Entwässerungslöcher vorzusehen, über die angesammelte Flüssigkeiten nach außen geleitet werden können. Dabei besteht die Gefahr, dass die Entwässerungslöcher im Winter durch Eisbildung oder durch Staub und Dreck verstopft werden. Dies erfordert geeignete regelmäßige Reinigungsmaßnahmen. Zur Erfüllung der Dichtigkeitsanforderungen im Hochgeschwindigkeitsbereich müssen zudem die Entwässerungslöcher durch Stopfen oder Schrauben verschlossen werden. Auch hier ist ein manueller Eingriff erforderlich, nämlich indem die Stopfen oder Schrauben regelmäßig geöffnet werden müssen, um die gesammelte Flüssigkeit abfließen zu lassen. Sonst wird der gewünschte Korrosionsschutz für die Unterbodenplatte nicht erzielt. Ausgehend hiervon liegt der Erfindung die Aufgabe zugrunde, ein Schienenfahrzeug der eingangs genannten Art derart weiterzuentwickeln, dass eine im Wesentlichen selbsttätige Entwässerung der Unterbodenplatte ermöglicht ist.

Diese Aufgabe wird dadurch gelöst, dass eine Austrittsöffnung des Entwässerungslochs an eine Eintrittsöffnung in einer Oberseite eines Sammelbehälters angeschlossen ist, der derart flexible Wandungen aufweist, dass sein Innenvolumen und sein Innendruck durch Einwirkung von im Fahrbetrieb des Schienenfahrzeugs auftretenden äußeren Kräften veränderbar ist, wobei der Sammelbehälter an seiner dem wenigstens einen Entwässerungsloch zugeordneten Seite eine bewegliche Entwässerungsmembran aufweist, die derart angeordnet ist, dass sie die Eintrittsöffnung des Sammelbehälters bei ansteigendem Innendruck von innen des Sammelbehälters verschließt, jedoch bei abfallendem Innendruck freigibt, und an einer unteren Wandung des Sammelbehälters eine Auslassmembran vorgesehen ist, die eine Auslassöffnung in der unteren Wandung des Sammelbehälters bei abfallendem Innendruck von außen des Sammelbehälters verschließt, jedoch bei ansteigendem Innendruck zum Abführen von Flüssigkeit aus dem Sammelbehälter freigibt.

Der Einsatz des Sammelbehälters mit vorgesehener Entwässerungs- und Auslassmembran bildet eine selbsttätige Vorrichtung zur Entwässerung der Unterbodenplatte des Schienenfahrzeugs. Er ist derart ausgelegt, dass er entweder aus dem Entwässerungsloch einströmende Flüssigkeit in den Sammelbehälter einlässt oder unter Verschluss der Austrittsöffnung des Entwässerungslochs Flüssigkeit aus dem Sammelbehälter an der Auslassmembran vorbei abführt. In dieser Weise ist eine Druckdichtigkeit für die Entwässerung der Unterbodenplatte des Schienenfahrzeugs gegeben. Es entfallen zudem manuelle Eingriffe, wie sie im Stand der Technik erforderlich sind.

Die Oberseite des Sammelbehälters kann von einer Deckplatte gebildet sein, die an einer Unterseite der Unterbodenplatte befestigt ist und die Eintrittsöffnung des Sammelbehälters aufweisen. Die vorgesehene Deckplatte kann beispielsweise mit der Unterseite der Unterbodenplatte verklebt oder verschraubt sein. Insbesondere ist es auch denkbar, dass die Deckplatte im Bereich der Eintrittsöffnung des Sammelbehälters unmittelbar in das Entwässerungsloch eingeschraubt ist.

Die untere Wandung des Sammelbehälters kann als Bodenplatte ausgebildet und aus metallischem Material hergestellt sein. Durch Wahl eines Materials hoher Dichte lassen sich beispielsweise aufgrund von in Fahrt des Schienenfahrzeugs auftretenden Kräften erhebliche Volumen- und damit auch Innendruckänderungen im Sammelbehälter herbeiführen. Dies fördert eine kontinuierliche Funktion des Sammelbehälters zur Entwässerung der Unterbodenplatte.

Die flexiblen Wandungen des Sammelbehälters können von einem äußeren Rand der Bodenplatte des Sammelbehälters ausgehen und in Richtung auf die Oberseite des Sammelbehälters verlaufen. Dann kann sich insbesondere ein allgemein zylinderförmiger Sammelbehälter ergeben, wobei die Seitenwände des Sammelbehälters in der Art eines Faltenbalgs vorliegen. Die Stirnseiten des Sammelbehälters werden dann von der Deckplatte und der Bodenplatte gebildet.

Alternativ ist es auch möglich, dass die untere Wandung teilweise in der Art eines Faltenbalgs ausgebildet ist, dessen äußere Ränder an einen umlaufenden, vorspringenden Rand der Deckplatte angeschlossen sind. In diesem Fall wird die erforderliche Flexibilität des Innenvolumens des Sammelbehälters nicht durch seitliche Wandungen desselben bereitgestellt, sondern durch einen radialen Abschnitt der unteren Wandung.

Ausführungsbeispiele der Erfindung werden nachfolgend unter Bezugnahme auf die Zeichnungen noch näher erläutert, wobei funktionsgleiche Komponenten mit derselben Bezugsziffer bezeichnet sind.

Es zeigen:
- Figur 1: eine schematische Seitenansicht eines Unterbodenplattenabschnitts eines Schienenfahrzeugs mit einer Entwässerungsvorrichtung in einer ersten Ausführungsform,
- Figur 2: eine schematische Seitenansicht des Unterbodenplattenabschnitts von Figur 1 in einer ers-ten Betriebsposition,
- Figur 3: eine schematische Seitenansicht des Unterbodenplattenabschnitts von Figur 1 in einer zweiten Betriebsposition,
- Figur 4: eine schematische Seitenansicht eines Unterbodenplattenabschnitts eines Schienenfahrzeugs mit einer Entwässerungsvorrichtung in einer zweiten Ausführungsform und
- Figur 5: eine schematische Seitenansicht eines Unterbodenplattenabschnitts eines Schienenfahrzeugs mit einer Entwässerungsvorrichtung in einer dritten Ausführungsform

Figur 1 zeigt einen Längsabschnitt einer Unterbodenplatte 1 eines Schienenfahrzeugs. Die Unterbodenplatte 1 ist mit Entwässerungslöchern ausgestattet, von denen aus Gründen der Übersichtlichkeit in Figur 1 nur ein Entwässerungsloch 2 als Beispiel dargestellt ist. Das Entwässerungsloch 2 verläuft senkrecht durch die Unterbodenplatte 1 hindurch und verbindet eine Oberseite der Unterbodenplatte 1, auf der sich aus dem Innenraum des Schienenfahrzeugs stammende Flüssigkeit sammelt, mit einer Unterseite der Unterbodenplatte, und zwar in einer Austrittsöffnung 3.

Zur Entwässerung der Unterbodenplatte 1 ist ein Sammelbehälter 4 vorgesehen. Dessen Oberseite wird von einer metallischen Deckplatte 5 gebildet, die eine zentrale Eintrittsöffnung 6 aufweist, die sich an die Austrittsöffnung 3 des Entwässerungslochs 2 unmittelbar anschließt. Dazu weist die Deckplatte 5 an ihrer der Unterbodenplatte 1 zugewandten Seite einen Rohransatz 7 auf, dessen Stirnseite gegen die Unterseite der Unterbodenplatte 1 stößt. Radial auswärts des Rohransatzes 7 ist die Deckplatte 5 im vorliegenden Ausführungsbeispiel mit Hilfe einer Klebeverbindung 8 an der Unterseite der Unterbodenplatte 1 befestigt. Alternativ kommen auch andere Fügeverfahren für die Verbindung zwischen der Deckplatte 5 und der Unterseite der Unterbodenplatte 1 in Frage, und zwar solche wie Schweißen, Löten oder Schrauben.

Eine Unterseite des Sammelbehälters 4 wird von einer metallischen Bodenplatte 9 gebildet, die eine zentrale Auslassöffnung 10 aufweist. Der Sammelbehälter 4 ist allgemein zylindersymmetrisch ausgebildet. Die Deckplatte 5 und die Bodenplatte 9 sind über flexible Wandungen miteinander verbunden. Im dargestellten Ausführungsbeispiel ist eine faltenbalgartige Wandung 11 vorgesehen, deren oberer Rand an der Deckplatte 5 und deren unterer Rand an der Bodenplatte 9 befestigt ist.

In einem Grundzustand des Sammelbehälters 4, wie er in Figur 1 dargestellt ist, ist die Eintrittsöffnung 6 der Deckplatte 5 mit einer Membran 12 verschlossen. Die Membran 12 ist an der Deckplatte 5 befestigt und erstreckt sich über den Querschnitt der Eintrittsöffnung 6 hinaus bis zu einer inneren Anlagefläche 13 der Deckplatte 5. In dieser Weise ist eine Bewegung der Membran 12 in Richtung auf die Unterbodenplatte 1 nicht möglich. In der Gegenrichtung ist die Membran 12 jedoch auslenkbar, so dass die Eintrittsöffnung 6 der Deckplatte 5 für einen Flüssigkeitszulauf aus dem Entwässerungsloch 2 in den Sammelbehälter 4 hinein freigegeben werden kann.

Die Auslassöffnung der Bodenplatte 9 ist mit einer Membran 14 verschlossen, die an der Bodenplatte 9 befestigt ist, sich über den Querschnitt der Auslassöffnung 10 hinaus erstreckt, und zwar bis zu einer Anlagefläche 15 auf der Unterseite der Bodenplatte 9. In dieser Weise ist die Membran 14 daran gehindert, in Richtung auf die Unterbodenplatte 1 ausgelenkt zu werden. Demgegenüber ist jedoch eine Auslenkung in Gegenrichtung möglich. Dann wird der Querschnitt der Auslassöffnung 10 teilweise freigegeben, so dass in dem Sammelbehälter 4 befindliche Flüssigkeit abgeführt werden kann.

Die nachstehend erläuterte, im Wesentlichen selbsttätige Funktion des Sammelbehälters 4 als Entwässerungsvorrichtung für die Unterbodenplatte 1 beruht darauf, dass ein in Fahrt befindliches Schienenfahrzeug durch Wechselwirkung mit dem Gleis Schwingungen ausführt, die über die Unterbodenplatte 1 auf den Sammelbehälter 4 übertragen werden. Aufgrund der Massenträgheit der Bodenplatte 9 verursachen vertikal zur Unterbodenplatte 1 wirkende Kräfte eine Veränderung des Innenvolumens und des Innendrucks des Sammelbehälters 4, und zwar durch Streckung oder Stauchung der Seitenwandung 11 in einer Richtung senkrecht zur Unterbodenplatte 1. Die Wirkung von Vertikalkräften auf den Sammelbehälter 4 ist in den Figuren 2 und 3 dargestellt, wobei in Figur 2 ein Pfeil 16 eine in Richtung der Unterbodenplatte 1 wirkende Kraft und in Figur 3 ein Pfeil 17 eine von der Unterbodenplatte 1 weggerichtete Kraft 17 veranschaulicht.

Bei dem in Figur 2 gezeigten Betriebszustand verursacht die Kraft 16 eine Stauchung des Sammelbehälters 4 in Richtung auf die Unterbodenplatte 1, wodurch sich im Innenraum des Sammelbehälters 4 ein Überdruck ergibt, während sein Volumen abnimmt. Dieser Überdruck führt dazu, dass die Membran 14 die Auslassöffnung 10 in der Bodenplatte 9 des Sammelbehälters 4 freigibt, so dass Flüssigkeit aus dem Sammelbehälter 4 nach unten/außen entweichen kann. Die die Eintrittsöffnung 6 des Sammelbehälters 4 verschließende Membran 12 verbleibt demgegenüber am Platz, da sie durch die Anlage an der Anlagefläche 13 dem Überdruck nicht nachgeben kann.

In der Darstellung von Figur 3 bewirkt die Einwirkung der Kraft in Richtung Pfeil 17 eine Streckung der Seitenwandung 11, wodurch sich der Innendruck des Sammelbehälters 4 vermindert und das Innenvolumen des Sammelbehälters 4 zunimmt. Aufgrund des vorliegenden Innendrucks verbleibt die Membran 14 am Platz, da ihre Bewegung durch die Anlagefläche 15 verhindert wird, während die Membran 12 aufgrund des Unterdrucks nach innen ausgelenkt wird. In diesem Fall kann Flüssigkeit entlang eines Pfeiles 18 in Richtung auf die Eintrittsöffnung 6 des Sammelbehälters 4 und an der Membran 12 vorbei in den Innenraum des Sammelbehälters 4 fließen. Diese Flüssigkeit wird abgeführt, wenn durch im Fahrbetrieb des Schienenfahrzeugs erzeugte Kräfte die in Figur 2 veranschaulichte Überdrucksituation vorliegt.

In Figur 4 ist eine weitere Ausführungsform einer Unterbodenplatte 20 in Kombination mit einem Sammelbehälter 23 gezeigt. Diese Ausführungsform unterscheidet sich von derjenigen, die anhand der Figuren 1 bis 3 erläutert wurde, ausschließlich durch die Art der Befestigung einer Deckplatte 19 an einer Unterbodenplatte 20. Ein zentraler Rohransatz 21 der Deckplatte 19 ist mit einem Außengewinde versehen, das mit einem Innengewinde eines Entwässerungslochs 22 zusammenwirkt, d. h. die Deckplatte 19 wird von unten in das Entwässerungsloch 22 eingeschraubt.

Bei der Ausführungsform nach Figur 5 ist eine Deckplatte 24 in derselben Weise wie die Deckplatte 5 aus den Figuren 1 bis 3 an einer Unterseite der Unterbodenplatte 1 befestigt. Die Deckplatte 24 weist einen nach unten vorspringenden, umlaufenden Rand 25 auf, an den eine im Wesentlichen horizontal verlaufende flexible Wandung 26 in der Art eines Faltenbalgs angebracht ist. Eine Bodenplatte 27 schließt sich mit einer zentralen Auslassöffnung 28 an eine damit fluchtende zentrale Öffnung 30 in der flexiblen Wandung 26 an, so dass Flüssigkeit aus einem Sammelbehälter 29 durch die Öffnung 30 in der flexiblen Wandung 24 und die Auslassöffnung 28 in der Bodenplatte 27 abgeführt werden kann. Bei dieser Ausführungsform ergibt sich eine flache Form des Sammelbehälters 29.

## Patentansprüche

1. Schienenfahrzeug mit einer Unterbodenplatte (1; 20), die mit wenigstens einem durchgehenden Entwässerungsloch (2; 22) zum Abführen von auf der Unterbodenplatte (1; 20) gesammelter Flüssigkeit ausgestattet ist, wobei eine Austrittsöffnung (3) des Entwässerungslochs (2; 22) an eine Eintrittsöffnung (6) in einer Oberseite eines Sammelbehälters (4; 23; 29) angeschlossen ist, **dadurch gekennzeichnet, dass** der Sammelbehälter derart flexible Wandungen (11; 25) aufweist, dass sein Innenvolumen und sein Innendruck durch Einwirkung von im Fahrbetrieb des Schienenfahrzeugs auftretenden äußeren Kräften veränderbar ist, wobei der Sammelbehälter (4; 23; 29) an seiner dem wenigstens einen Entwässerungsloch (2; 22) zugeordneten Seite eine bewegliche Entwässerungsmembran (12) aufweist, die derart angeordnet ist, dass sie die Eintrittsöffnung (6) des Sammelbehälters (4; 23; 29) bei ansteigendem Innendruck von innen des Sammelbehälters (4; 23; 29) verschließt, jedoch bei abfallendem Innendruck freigibt, und
an einer unteren Wandung des Sammelbehälters (4; 23; 29) eine Auslassmembran (14) vorgesehen ist, die derart angeordnet ist, dass sie eine Auslassöffnung (10; 28) in der unteren Wandung des Sammelbehälters (4; 23; 29) bei abfallendem Innendruck von außen des Sammelbehälters (4; 23; 29) verschließt, jedoch bei ansteigendem Innendruck zum Abführen von Flüssigkeit aus dem Sammelbehälter (4; 23; 29) freigibt.

2. Schienenfahrzeug nach Anspruch 1,
**dadurch gekennzeichnet, dass**
die Oberseite des Sammelbehälters (4; 23; 29)von einer Deckplatte (5; 19; 24) gebildet ist, die an einer Unterseite der Unterbodenplatte (1; 20) befestigt ist und die Eintrittsöffnung (6) des Sammelbehälters (4; 23; 29)aufweist.

3. Schienenfahrzeug nach einem der Ansprüche 1 oder 2,
**dadurch gekennzeichnet, dass**
die untere Wandung des Sammelbehälters (4; 23; 29)als Bodenplatte (9; 27) ausgebildet und aus metallischem Material hergestellt ist.

4. Schienenfahrzeug nach Anspruch 3,
**dadurch gekennzeichnet, dass**
die flexiblen Wandungen (11) von einem äußeren Rand der Bodenplatte des Sammelbehälters (4; 23; 29)ausgehen und in Richtung auf die Oberseite des Sammelbehälters (4; 23; 29) verlaufen.

5. Schienenfahrzeug nach Anspruch 4,
**dadurch gekennzeichnet, dass**
der Sammelbehälter (4; 23; 29)allgemein zylinderförmig ausgebildet ist und die flexiblen Wandungen (11) des Sammelbehälters (4; 23; 29)in der Art eines Faltenbalgs vorliegen.

6. Schienenfahrzeug nach einem der Ansprüche 1 bis 5,
**dadurch gekennzeichnet, dass**
die untere Wandung teilweise in der Art eines Faltenbalgs ausgebildet ist, dessen äußere Ränder an einen umlaufenden, vorspringenden Rand der Deckplatte (24) angeschlossen sind.

## Claims

1. Rail vehicle having an underfloor plate (1; 20) which is equipped with at least one continuous drainage hole (2; 22) for discharging liquid collected on the underfloor plate (1; 20), wherein an outlet opening (3) of the drainage hole (2; 22) is connected to an inlet opening (6) in an upper side of a collecting container (4; 23; 29), **characterized in that** the collecting container has walls (11; 25) of such flexibility that its internal volume and its internal pressure can be changed by the effect of external forces occurring during the running operation of the rail vehicle, wherein the collecting container (4; 23; 29) has, on its side assigned to the at least one drainage hole (2; 22), a movable drainage diaphragm (12) which is arranged in such a way that it closes the inlet opening (6) of the collecting container (4; 23; 29) from inside the collecting container (4; 23; 29) with increasing internal pressure, but releases said opening with falling internal pressure, and a lower wall of the collecting container (4; 23; 29) has provided thereon an outlet diaphragm (14) which is arranged in such a way that it closes an outlet opening (10; 28) in the lower wall of the collecting container (4; 23; 29) from outside the collecting container (4; 23; 29) with falling internal pressure, but releases said opening with increasing internal pressure to discharge liquid out of the collecting container (4; 23; 29).

2. Rail vehicle according to Claim 1, **characterized in that** the upper side of the collecting container (4; 23; 29) is formed by a cover plate (5; 19; 24) which is fastened to a lower side of the underfloor plate (1; 20) and which has the inlet opening (6) of the collecting container (4; 23; 29) .

3. Rail vehicle according to either of Claims 1 and 2, **characterized in that** the lower wall of the collecting container (4; 23; 29) is designed as a baseplate (9; 27) and is produced from metallic material.

4. Rail vehicle according to Claim 3, **characterized in that** the flexible walls (11) emanate from an outer edge of the baseplate of the collecting container (4; 23; 29) and extend in the direction of the upper side of the collecting container (4; 23; 29).

5. Rail vehicle according to Claim 4, **characterized in that** the collecting container (4; 23; 29) is designed to be generally cylindrical and the flexible walls (11) of the collecting container (4; 23; 29) are present in the manner of a bellows.

6. Rail vehicle according to one of Claims 1 to 5, **characterized in that** the lower wall is designed partially in the manner of a bellows, the outer edges of which are connected to a peripheral, projecting edge of the cover plate (24).

## Revendications

1. Véhicule ferroviaire, ayant une plaque (1; 20) de dessous de caisse, qui est pourvue d'au moins un trou (2; 22) traversant de drainage pour évacuer du liquide accumulé sur la plaque (1; 20) de dessous de caisse,
dans lequel une ouverture (3) de sortie du trou (2; 22) de drainage est raccordée à une ouverture (6) d'entrée dans un côté supérieur d'un récipient (4; 23; 29) collecteur, **caractérisé en ce que** le récipient collecteur a des parois (11; 25) souples, de manière à ce que son volume intérieur et sa pression à l'intérieur puissent être modifiés par l'application de forces extérieures se produisant lorsque le véhicule ferroviaire est en marche, dans lequel le récipient (4; 23; 29) collecteur a, du côté associé au au moins un trou (2; 22) de drainage, une membrane (12) mobile de drainage, qui est disposée de manière à fermer, de l'intérieur du récipient (4; 23; 29) collecteur, l'ouverture (6) d'entrée du récipient (4; 23; 29) collecteur lorsque la pression à l'intérieur s'élève, mais à la dégager lorsque la pression à l'intérieur s'abaisse, et
sur une paroi inférieure du récipient (4; 23; 29) collecteur, est prévue une membrane (14) de sortie, qui est disposée de manière à fermer, de l'extérieur du récipient (4; 23; 29) collecteur, une ouverture (10; 28) de sortie dans la paroi inférieure du récipient (4; 23; 29) collecteur lorsque la pression à l'intérieur s'abaisse, mais à la dégager pour évacuer du liquide du récipient (4; 23; 29) collecteur lorsque la pression à l'intérieur s'élève.

2. Véhicule ferroviaire suivant la revendication 1,
**caractérisé en ce que**
le côté supérieur du récipient (4; 23; 29) collecteur est formé d'une plaque (5; 19; 24) supérieure, qui est fixée à un côté inférieur de la plaque (1; 20) de dessous de caisse et qui a l'ouverture (6) d'entrée du récipient (4; 23; 29) collecteur.

3. Véhicule ferroviaire suivant l'une des revendications 1 ou 2,
**caractérisé en ce que**
la paroi inférieure du récipient (4; 23; 29) collecteur est constituée sous la forme d'une plaque (9; 27) de fond et est en un matériau métallique.

4. Véhicule ferroviaire suivant la revendication 3,
**caractérisé en ce que**
les parois (11) souples partent d'un bord extérieur de la plaque de fond du récipient (4; 23; 29) collecteur et s'étendent en direction du côté supérieur du récipient (4; 23; 29) collecteur.

5. Véhicule ferroviaire suivant la revendication 4,
**caractérisé en ce que**
le récipient (4; 23; 29) collecteur est constitué d'une manière générale sous la forme d'un cylindre et les parois (11) souples du récipient (4; 23; 29) collecteur se présentent à la manière d'un soufflet à plis.

6. Véhicule ferroviaire suivant l'une des revendications 1 à 5,
**caractérisé en ce que**
la paroi intérieure est constituée en partie à la manière d'un soufflet à plis, dont les bords extérieurs sont raccordés à un bord en saillie faisant le tour de la plaque (24) supérieure.
